# FASCICULE DE BREVET EUROPEEN

(11) **EP 0 495 934 B1**
(45) Date de publication et mention de la délivrance du brevet: **28.08.1996**
(21) Numéro de dépôt: 91911028.8
(22) Date de dépôt: 25.06.1991
(51) Int. Cl.: A45D 2/32

(54) **BIGOUDI AVEC LIEN**
BAND FÜR EINEN LOCKENWICKLER
HAIR CURLER HAVING A LINKING ELEMENT

(30) Priorité: 27.06.1990 CH 2142/90
(43) Date de publication de la demande: 29.07.1992
(73) Titulaire: GIORDANO, Giuseppe, CH-1005 Lausanne (CH)
(72) Inventeur: GIORDANO, Giuseppe, CH-1005 Lausanne (CH)
(86) Numéro de dépôt international: CH9100139
(87) Numéro de publication internationale: WO9200024

(56) Documents cités:
- DE-A- 3 828 532
- DE-C- 843 742
- DE-U- 9 001 171
- US-A- 2 099 358

## Description

La présente invention a pour objet un bigoudi constitué d'un corps cylindrique, de section circulaire ou non, dont les extrémités sont reliées par un lien dont l'une au moins des extrémités est conformée pour être fixée amoviblement à l'une des extrémités du corps du bigoudi, le lien étant muni de moyens destinés à s'opposer au couple réactif exercé par les cheveux enroulés sur le bigoudi.

Les bigoudis conventionnels sont constitués d'un corps cylindrique et d'un élastique tendu entre les extrémités du corps cylindrique pour maintenir les cheveux enroulés sur le bigoudi. Lors de la mise en place d'un tel bigoudi, l'élastique est généralement tendu sur le côté du bigoudi opposé au cuir chevelu. Les cheveux enroulés sur le bigoudi exercent sur celui-ci un couple réactif qui a tendance à faire tourner le bigoudi jusqu'à ce que l'élastique bute contre la mèche de cheveux, à proximité de la racine des cheveux. Ceci a d'une part pour effet de relâcher l'enroulement des cheveux et d'autre part d'exercer, par l'élastique, une pression permanente sur la base des cheveux. Les cheveux cassants risquent ainsi de casser. Dans cette position de l'élastique le bigoudi exerce en outre une traction désagréable sur les cheveux.

Il est connu de remédier à ce défaut en introduisant une baguette semi-rigide sous les élastiques de plusieurs bigoudis. L'introduction d'une telle baguette sous les élastiques est une opération fastidieuse. Elle peut en outre difficilement se faire sans tirer sur les cheveux.

Pour se passer d'une telle baguette, on a déjà proposé d'utiliser des bigoudis dont l'élastique est muni d'une patelette latérale dans sa partie médiane, patelette munie à son extrémité d'un crochet destiné à venir s'accrocher à l'élastique d'un bigoudi voisin (DE-38 28 532). Dans ce cas, il est encore nécessaire de faire passer la patelette sous l'élastique du bigoudi voisin et, par conséquent, de soulever l'élastique de ce bigoudi voisin.

La présente invention a pour but de réaliser un bigoudi obviant également les inconvénients des bigoudis usuels mais ne nécessitant pas de manipulation additionnelle particulière.

Le bigoudi selon l'invention est défini à la revendication 1.

Le bigoudi présente de préférence au moins deux projections latérales opposées, de telle sorte que le bigoudi peut être posé indifféremment dans un sens ou dans l'autre.

Ces projections latérales peuvent être formées par une barrette transversale formant une croix avec le lien. Cette barrette transversale peut être fabriquée d'une seule pièce avec le lien. La longueur de cette barrette est telle que, sous l'effet de la réaction des cheveux, la barrette vient se placer approximativement perpendiculairement au crâne en s'appuyant sur celui-ci par l'une de ses extrémités. La barrette est de préférence en matériau élastique pour ne pas créer une pression désagréable sur le crâne. Le lien peut être élastique ou non.

Le déroulement du bigoudi après fixation du lien est négligeable surtout si le lien est placé d'emblée latéralement sur le bigoudi.

Le dessin annexé représente, à titre d'exemple, une forme d'exécution de l'invention.

La figure 1 est une vue en perspective d'un bigoudi.

La figure 2 illustre l'utilisation du bigoudi selon la figure 1.

Le bigoudi représenté à la figure 1 est constitué d'une part d'un corps cylindrique tubulaire 1 et d'autre part d'un lien élastique 2. Le corps 1 est muni de rainures extérieures circulaires 3 sur la plus grande partie de sa longueur. Dans ces rainures sont découpées un certain nombre de trous 4. Intérieurement, le bigoudi tubulaire est renforcé par des nervures longitudinales 5. L'extrémité 6 du bigoudi est munie d'une gorge dans laquelle est fixée l'une des extrémités du lien élastique 2 par un oeillet 7; l'autre extrémité du lien élastique 2 est constituée d'un flasque 8 muni d'une projection cylindrique tubulaire 9 destinée à venir s'insérer axialement dans l'extrémité 10 du corps 1, entre les nervures 5. Le lien élastique 2 est en outre muni, dans sa partie médiane, d'une barrette transversale 11 en matériau élastique, par exemple en caoutchouc. Cette barrette constitue une projection d' environ 1 cm de chaque côté du lien élastique 2.

La figure 2 illustre l'effet de la barrette transversale 11. Les bigoudis sont utilisés de manière traditionnelle : les cheveux sont enroulés sur le bigoudi, puis le lien élastique 2 est tendu entre les deux extrémités du bigoudi. La barrette transversale 11 vient automatiquement se placer dans une position approximativement perpendiculaire au crâne 12 en s'appuyant par l'une de ses extrémités sur le crâne, empêchant ainsi le bigoudi de se dérouler et le lien élastique 2 de venir s'appuyer sur la racine des cheveux.

Etant donné la symétrie de la barrette transversale 11, le bigoudi peut être enroulé aussi bien d'un côté que de l'autre.

Au lieu d'une barrette 11 de forme rectangulaire, on pourrait, bien entendu, utiliser une pièce de forme différente, l'essentiel étant d'avoir une projection de chaque côté du lien élastique 2.

De manière à répartir la pression, il serait possible d'avoir deux ou trois barrettes transversales ou pièces analogues.

Le lien 2 pourrait être non élastique et le corps 1 élastique.

La ou les projections 11 pourraient être non élastiques.

## Revendications

1. Bigoudi constitué d'un corps cylindrique (1), de section circulaire ou non, dont les extrémités sont reliées par un lien (2) dont une au moins des extrémités (8,9) est conformée pour être fixée amoviblement à l'une des extrémités du corps du bigoudi, le lien étant muni de moyens destinés à s'opposer au couple réactif exercé par les cheveux enroulés sur le bigoudi, caractérisé par le fait que le lien comporte au moins un élément (11) en projection latérale, agencé pour prendre appui sur le crâne de manière à former une béquille qui s'oppose à elle seule au couple réactif exercé par les cheveux enroulés sur le bigoudis.

2. Bigoudi selon la revendication 1, caractérisé en ce que ledit élément et le lien sont constitués d'une seule pièce.

3. Bigoudi selon l'une des revendications précédentes, caractérisé en ce que ledit élément est disposé sensiblement à mi-longueur du lien.

4. Bigoudi selon l'une des revendications précédentes, caractérisé en ce que le lien comporte au moins deux éléments en projection latérale s'étendant de part et d'autre du lien.

5. Bigoudi selon la revendication 4, caractérisé en ce que lesdits deux éléments constituent une barrette transversale perpendiculaire au lien.

## Claims

1. Hair-curler consisting of a cylindrical body (1), possibly of a circular section, whose extremities are connected by a bond (2) of which at least one extremity (8, 9) is formed to be removably attached to one of the extremities of the hair-curler body, the bond being equipped with means intended to counter the reactive torsion exerted by the hair rolled around the curler, characterised by the fact that the bond has at least one element (11) in lateral projection arranged to rest on the skull so as to form a crutch which alone counters the reactive torsion exerted by the hair rolled on the curler.

2. Hair-curler in accordance with claim 1, characterised by the fact that said element and bond are formed in a single piece.

3. Hair-curler in accordance with one of the above claims, characterised by the fact that said element is noticeably positioned halfway along the bond.

4. Hair-curler in accordance with one of the above claims, characterised by the fact that the bond has at least two elements in lateral projection extending on either side of the bond.

5. Hair-curler in accordance with claim 4., characterised by the fact that the two aforementioned elements form a transversal strip perpendicular to the bond.

## Patentansprüche

1. Lockenwickler, bestehend aus einem zylindrischen Körper (1), mit kreisförmigem oder nicht kreisförmigem Querschnitt, dessen Enden durch ein Verbindungselement (2) miteinander verbunden sind, wobei wenigstens eines der Enden (8, 9) so gestaltet ist, daß es beweglich an einem der Enden des Lockenwicklerkörpers befestigt werden kann, und wobei das Verbindungselement mit Mitteln versehen ist, die sich dem durch die auf den Lockenwickler aufgewickelten Haare ausgeübten reaktiven Moment entgegenstellen und gekennzeichnet durch die Tatsache, daß das Verbindungselement wenigstens in der seitlichen Projektion ein Element (11) umfaßt, um auf der Kopfhaut sich derart abzustützen, daß ein Stützelement gebildet wird, das dem durch die auf den Lockenwickler aufgewickelten Haare ausgeübten reaktiven Moment entgegenwirkt.

2. Lockenwickler gemäß Anspruch 1, gekennzeichnet dadurch, daß besagtes Element und das Verbindungsstück einteilig sind.

3. Lockenwickler gemäß einem der vorherigen Ansprüche, gekennzeichnet dadurch, daß das besagte Element im wesentlichen auf halber Länge des Verbindungsstückes angeordnet ist.

4. Lockenwickler gemäß einem der vorherigen Ansprüche, gekennzeichnet dadurch, daß das Verbindungsstück wenigstens zwei Teile in seitlicher Projektion umfaßt, die sich beiderseits des Verbindungsstückes erstrecken.

5. Lockenwickler gemäß Anspruch 4 gekennzeichnet dadurch, daß die besagten zwei Elemente einen senkrecht zum Verbindungsstück darstellenden Querstab darstellen.
